# EUROPÄISCHE PATENTSCHRIFT

(11) **EP 3 210 496 B1**
(45) Veröffentlichungstag und Bekanntmachung des Hinweises auf die Patenterteilung: **06.02.2019**
(21) Anmeldenummer: 16203042.3
(22) Anmeldetag: 08.12.2016
(51) Int. Cl.: A47B 17/06, A47B 87/00

(54) **TISCHSYSTEM**
TABLE SYSTEM
SYSTÈME DE TABLE

(30) Priorität: 26.02.2016 DE 102016103433
(43) Veröffentlichungstag der Anmeldung: 30.08.2017
(73) Patentinhaber: aeris GmbH, 85540 Haar bei München (DE)
(72) Erfinder: Walger-Hutter, Dietlind, 81673 München (DE); Caratiola, Tobias, 80639 München (DE)
(74) Vertreter: Staeger & Sperling Partnerschaftsgesellschaft mbB

(56) Entgegenhaltungen:
- DE-U1- 29 912 015
- US-A- 4 542 936
- US-A- 5 704 298
- US-A1- 2011 017 688
- US-B1- 6 497 184

## Beschreibung

Die Erfindung betrifft ein Tischsystem oder Arbeitsplatzsystem aus wenigstens zwei Tischen bzw. Arbeitsplätzen.

In der Druckschrift US 6 497 184 B1 ist ein Arbeitsplatzsystem gezeigt, bei der Arbeitsplatzebenen an jeweils einem festen und einem mit einer Rolle versehenen Standbein gelagert sind, so dass sich die jeweilige Arbeitsplatzebene um das feste Standbein drehen lässt. Ein weiteres, gattungsgemäßes Arbeitsplatzsystem ist aus der US 2011/0017688 A1 bekannt.

Bei den im Stand der Technik bekannten Tischen und Büroarbeitsplätzen ist der Benutzer in der Regel auf einen Arbeitsplatz mit einem Tisch beschränkt, was zu einer überwiegend sitzenden Tätigkeit führt. Bekannte Tische und Arbeitsplatzsysteme sind derzeit als einzelne voneinander unabhängige Funktionseinheiten gestaltet, die der Nutzer in seiner gewünschten Anordnung anordnen kann. Konventionelle Büros sind daher so organisiert, dass möglichst alle Arbeitsmittel wie Telefon, Tastatur, Maus, Bildschirm und Arbeitsmittel in Griffweite liegen. Solche Arbeitsplatzsysteme weisen häufig auch einen Rollcontainer auf, in dem zusätzliche Arbeitsmittel in Griffweite für den Benutzer erreichbar sind. Es gibt sogar Refa Studien, welche die Zeiten bis auf Zehntelsekunden erfassen, wie ein zeitsparendes Handling von Arbeitsmitteln und Peripheriegeräten einschließlich Druckern und Entnahme von Druckerzeugnissen realisiert werden kann.

Der diesem Konzept zugrunde liegende Gedanke, dass jede Zehntelsekunde an Zeitersparnis beim schnellen Zugriff auf Unterlagen und Arbeitsmitteln, die Leistungsfähigkeit und Effizienz erhöht, ist richtig für Maschinen, nicht aber für den Menschen, die an solchen Arbeitsplätzen arbeiten sollen.

Beim Menschen entscheiden physiologische und körperliche Faktoren und Eigenschaften über seine Leistungsfähigkeit und Effizienz.

Die Zunahme der gesundheitlichen Schäden, die auf die nicht "menschenspezifische Belange" in konventionellen Büros zurückgehen, zeigt sich in den zunehmenden Krankheitsbildern der Menschen, die Büroarbeit verrichten. Immer mehr Menschen leiden an sogenannten Zivilisationskrankheiten, die durch ständiges und stundenlanges starres Sitzen im Büro hervorgerufen werden.

Im Bereich von Bürostühlen wurden bereits sogenannte aktivdynamische Sitzgelegenheiten entwickelt, um dem Stuhlnutzer ein aktives und "bewegtes" Sitzen zu ermöglichen. Aus der DE 44 00 395 A1 ist zum Beispiel ein Sitzmöbel bzw. ein Pendelstuhl bekannt, bei dem eine allseitige Neigbarkeit der Sitzfläche durch ein geführtes Gelenk und eine elastische Rückstellvorrichtung realisiert ist. Ein weiteres bewegliches Sitzmöbel der genannten Gattung als ein Pendelhocker ist aus der europäischen Patentschrift EP 0 808 116 B1 bekannt, welcher eine Rückstellvorrichtung an einem Fußteil aufweist. Diese Rückstellvorrichtung ist aus Schwingmetall ausgebildet und besteht aus einem rohrförmigen Oberteil, einem Unterteil und einem zwischen Oberteil und Unterteil angeordneten elastischen Material.

Allerdings besteht dabei immer noch die Möglichkeit, dass der Nutzer oder zum Beispiel der Büroangestellte sich selten von seinem Stuhl weg bewegt und insofern dennoch eine überwiegend sitzende Tätigkeit hervorruft.

In den vergangenen Jahrzehnten wurden Büroarbeitsplätze nach technischen und wirtschaftlichen Gesichtspunkten eingerichtet, manchmal auch nach ästhetischen. Überlegungen, die Arbeitsumgebung des Menschen nach den Bedürfnissen seiner genetischen Prägung und seiner physiologischen Besonderheiten zu gestalten, sind neu und bisher unbekannt.

Ein Nachteil im Stand der Technik ist der Umstand, dass es keine für den Benutzer geeigneten Möbelsysteme gibt, welche technisch geeignet beschaffen sind, so dass sich damit eine zwar veränderbare, nicht aber beliebig verschiebbare Anordnung realisieren lässt.

Nicht jede Art von Bewegung ist prinzipiell gut für den Menschen und Bewegung ist nicht gleich Bewegung. Es kommt vielmehr auf die Qualität der Bewegung an, was neueste wissenschaftliche Erkenntnisse belegen. "Komplexe, spontane Bewegungen" sind äußerst positiv für den menschlichen Organismus, während überwiegend "lineare, erzwungene Bewegungen" eher abträglich für den Menschen sind, da diese oft nach einem vorgegebenen Schema oder Muster durchgeführt werden und demnach nicht intuitiv erfolgen.

Es ist demnach Aufgabe der vorliegenden Erfindung ein Tischsystem und Arbeitsplatzsystem bereitzustellen, welches solche technische Eigenschaften aufweist, dass eine spezifische Anordnung möglich ist, um einen definierten Arbeitsraum für einen Tischnutzer zu schaffen.

Diese Aufgabe wird durch die Merkmalskombination gemäß Patentanspruch 1 gelöst.

Grundgedanke der vorliegenden Erfindung ist es, Arbeitsplatzmöbel, wie zum Beispiel Bürotische mittels einer beweglichen Verbindungsanordnung in einem zwar veränderbaren, aber dennoch in einem definierten Abstandsbereich und einem definierten Winkelbereich zueinander anzuordnen. Erfindungsgemäß ist daher ein Arbeitsplatzsystem aus wenigstens zwei Arbeitsplatzmöbel vorgesehen, welche vorzugsweise eine Arbeitsfläche (z. B. eine Tischfläche) bereitstellen, wobei die Arbeitsplatzmöbel mittels eines drehbeweglichen Verbindungsmittels miteinander verbunden sind.

Auf diese Weise kann sichergestellt werden, dass die Tische nur in bestimmten Abstands- und Winkelverhältnissen zueinander angeordnet werden können, wobei sich vorzugsweise der relative Abstand der Arbeitsplatzmöbel in Abhängigkeit des Orientierungswinkels bestimmungsgemäß ändert.

In einer besonders vorteilhaften Ausgestaltung der Erfindung ist vorgesehen, dass die Arbeitsplatzmöbel Tische, insbesondere Bürotische darstellen. Bei Bürotischen kann durch eine solche Ausgestaltung eine besonders geeignete Anordnung der Tische erzielt werden, die z. B. zwischen einer Anordnung fluchtend nebeneinander und einer Anordnung unter einem Winkel von z. B. 90° zueinander stufenlose gewählt werden kann.

Mit Vorteil ist dabei vorgesehen, dass die Tische je ein Tischgestell und weiter vorteilhaft ein Standbein aufweisen, an denen das drehbewegliche Verbindungsmittel angeordnet oder ausgebildet ist. Besonders geeignet ist ein Tischbein, das sich in etwa in der Tischmittenachse benachbart zu einer Tischseitenkante nach Unten erstreckt und an dessen Ende ein Standfuß angeordnet ist. Der Standfuß an dem mit Vorteil das erfindungsgemäße Verbindungsmittel angeordnet bzw. ausgebildet ist, ist dabei in V-Form ausgeführt und so beschaffen, dass je ein Arm des V-förmigen Standfußes gleichzeitig jeweils ein Teil des Verbindungsmittels darstellt.

In einer weiteren vorteilhaften Ausgestaltung der Erfindung ist vorgesehen, dass das drehbewegliche Verbindungsmittels aus wenigstens einem ersten Verbindungsarm des ersten Tisches, einem zweiten Verbindungsarm des zweiten Tisches und einem zwischen den beiden Verbindungsarmen angeordneten Drehgelenk besteht.

Besonders vorteilhaft ist eine Ausgestaltung eines Arbeitsplatzsystems, bei der das drehbewegliche Verbindungsmittel am Boden oder knapp oberhalb des Bodens (bodennah) entlang verläuft. Auf diese Weise kann trotz des Verbindungsmittels ein Durchgangsraum zwischen den Tischen als Zugang zu dahinter befindlichen Bereichen geschaffen werden. Insofern ist eine flache bodennahe Ausgestaltung der Verbindungsarme weiter worteilhaft, um eine flachbauende Verbindung zu realisieren.

Erfindungsgemäß ist vorgesehen, dass jedes Arbeitsplatzmöbel über einen V-förmig ausgebildeten Fuß aus je zwei unter einem Winkel zueinander orientierten Fußabschnitten verfügt, wobei die Füße benachbart zum unteren Ende je eines Standbeines (bodennah oder auf der Bodenfläche stützend) angeordnet sind.

Erfindungsgemäß bildet jeweils ein Fußabschnitt der V-förmigen Fußabschnitte jeden Fußes einen Verbindungsarm des Verbindungsmittels aus. Damit erfüllen die Fußabschnitte zweierlei Funktion. Sie dienen erstens als Fußstütze zum Stabilisieren des festen Standes des Tisches und andererseits als Teil des Verbindungsmittels zwischen den Tischen.

Weiter vorteilhaft ist es, wenn das Verbindungsgelenk zum Zweck der Montage als lösbares Gelenk ausgebildet ist, so dass die Aufstellung der Tische einfacher und bequemer von statten geht.

In einer weiteren vorteilhaften Ausgestaltung der Erfindung ist vorgesehen, dass wenigstens ein Tisch ein höhenverstellbares Tischgestell aufweist, um die Tischarbeitsplatte dieses Tisches in der Höhe verstellen zu können. Auf diese Weise lässt sich eine Erweiterung des Arbeitsraumes nicht nur im Abstand und relativen Drehwinkel der Tische, sondern auch in der Höhe zueinander schaffen.

Die Verbindungsarme der Arbeitsplatzmöbel können mit Vorteil unter einem veränderbaren Winkel β zueinander angeordnet werden und zwar so, dass sich dabei der Abstand der Tische gemessen am Ende der Verbindungsarme zueinander derart verändert, dass mit veränderlichem Winkel β in einem Winkelbereich von 90° bis 180° der Abstand bis zu einem Maximalwert vergrößert wird. Hierzu ist allerdings der Verbindungsarm gegenüber dem Tisch an dem er befestigt ist, fest montiert, so dass durch Verändern des Winkels β, d. h. durch relatives Verdrehen des einen Tisches zu dem anderen, der Abstand der Tische zueinander verändert wird.

Weiter vorteilhaft ist es, wenn jeweils diejenigen benachbarten Tischseitenkanten, welche senkrecht nach oben betrachtet oberhalb des Verbindungselements angeordnet sind, in einem vorderen in Richtung zur Tischvorderkante befindlichen Bereich so verlaufen, dass der Abstand zwischen den seitlichen Tischkanten bei zumindest einem Winkel β = 90° in Richtung zur vorderen Tischkante zumindest abschnittsweise größer wird.

Anders ausgedrückt bedeutet dies, dass der rechte vorderer Bereich des einen Tisches und der linke vordere Bereich des anderen damit verbundenen Tisches jeweils eine schräg eingekürzte Tischplatte aufweisen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt.

Es zeigen:
- Fig. 1: eine Ansicht eines Ausführungsbeispiels eines erfindungsgemäßen Tischsystems aus zwei Tischen;
- Fig. 2: eine Vorderansicht des Ausführungsbeispiels nach Fig. 1;
- Fig. 3: eine Unteransicht des Ausführungsbeispiels nach Fig. 1;
- Fig. 4: eine Darstellung des Tischsystems des Ausführungsbeispiels nach Fig. 1 in unterschiedlichen Montagestellungen;
- Fig. 5: die Montagestellungen aus Fig. 4 in einer Unteransicht;
- Fig. 6: eine Schnittansicht entlang der Schnittlinie A - A aus Fig. 1 und
- Fig. 7: ein Detail des Drehgelenks des Tischsystems aus Fig. 6.

Im Folgenden wird die Erfindung mit Bezug auf die Figuren 1 bis 7 näher erläutert, wobei gleiche Bezugszeichen in den Figuren auf gleiche strukturelle und/oder funktionale Merkmale hinweisen.

In der Fig. 1 ist eine Ansicht von Oben eines Ausführungsbeispiels eines erfindungsgemäßen Arbeitsplatzsystems und zwar ein Tischsystem 1 aus zwei Tischen 10, 20 dargestellt. Die Tische 10, 20 weisen jeweils eine Tischplatte (10a, 20a) mit je einer Arbeitsfläche 11, 21 auf.

Die beiden Tische 10, 20 sind mittels eines drehbeweglichen Verbindungsmittels 30 miteinander über das Drehgelenk 31 drehbeweglich verbunden. Der Tisch 20 kann demnach relativ zu dem Tisch 10 um einen Winkel β gedreht werden. In der Ansicht der Fig. 1 ist der Winkel β = 90°. Bei einer solchen Montageposition der beiden Tische zueinander, sind die Tische nebeneinander in Reihe angeordnet und verlaufen die vorderen Tischkanten 18a, 28a und hinteren Tischkanten 18c, 28c parallel. Ebenfalls parallel verlaufen die beiden jeweils voneinander abgewandten Tischseitenkanten 18d, 28d, während die unmittelbar benachbarten Tischkanten 18b, 28b voneinander weg verlaufen.

Wie ferner z. B. aus den Fig. 2 und 3 ersichtlich ist, weisen die Tische 10, 20 je ein Tischgestell 12, 22 sowie je ein Standbein 15a, 25a auf, an denen das drehbewegliche Verbindungsmittels 30 angeordnet bzw. ausgebildet ist. Ferner ist auf der jeweils gegenüberliegenden (äußeren) Tischseite der Tische 10, 20 je ein weiteres herkömmliches Standbein 15b, 25b.

In der Ansicht von Unten gemäß Fig. 3 ist gut zu erkennen, dass am unteren Ende der Tischbeine 15a, 15b bzw. 25a, 25b jeweils ein Fuß (14, 24) bestehend aus jeweils zwei Fußabschnitten 14a, 24a ausgebildet ist.

Das drehbewegliche Verbindungsmittels 30 besteht dabei aus einem ersten Fußabschnitt 14a des einen V-förmigen Fußes 14 des ersten Tisches 10, sowie einem zweiten Fußabschnitt 24a des Fußes 24 des V-förmigen Fußes des zweiten Tisches 20, wobei die beiden Fußabschnitten 14a, 24a über ein Drehgelenk 31 miteinander verbunden sind.

Somit stellen die beiden Fußabschnitte 14a, 24a in diesem Ausführungsbeispiel gleichzeitig die Verbindungsarme 13, 23 zwischen den beiden Tischen dar. In einer weniger vorteilhaften Ausgestaltung könnten die Verbindungsarme auch weiter oberhalb und getrennt von den Tischbeinen angeordnet sein.

Weiter ist in der Unteransicht der Fig. 3 die Lage der Tischbeine 15a, 15b, 25a, 25b bzw. der Stützen des Tisches, welche die vertikalen Abschnitte der Tischbeine bilden dargestellt.

In den Figuren 4 und 5 ist je eine Darstellung des Tischsystems 1 des Ausführungsbeispiels nach Fig. 1 in unterschiedlichen Montagestellungen (einmal in der Aufsicht und einmal in der Unteransicht (mit eingezeichneten gestrichelten Hilfslinien) gezeigt.

Die jeweils obere Darstellung zeigt eine Montageposition, bei der der Winkel β zwischen den an dem Verbindungselement 30 beteiligten Fußabschnitten 14a, 24a in etwa 90° beträgt und die Tische demnach in Serie nebeneinander angeordnet sind. Die relative Position der Tische zueinander beträgt demnach 0° bzw. 180° (infolge der spiegelbildlichen Ausrichtung der Tische). Wie anhand der Hilfslinien in Fig. 5 gut zu erkennen ist, ist der Abstand A zwischen den Tischbeinen 15a, 25a beim Winkel β von 90° minimal, während der Abstand A bei maximalen Winkel von β = 180°, wie in der jeweils unteren Ansicht der Fig. 4 und 5 zu sehen, maximal ist.

Die jeweils mittlere Ansicht zeigt einen Zwischenzustand bei einem Winkel β von ca. 130° und einem gegenüber der unteren Ansicht A geringeren Abstand A zwischen den Tischbeinen 15a, 25a.

Die in der Fig. 4 in der oberen Ansicht unmittelbar benachbarten seitlichen Tischkanten 18b, 28b (Seitenkanten), welche senkrecht nach oben betrachtet oberhalb des Verbindungselements 30 angeordnet sind, verlaufen in einem vorderen zur jeweiligen Tischvorderkante 18a, 28a befindlichen Bereich so, dass der Abstand B1 zwischen den seitlichen Tischkanten 18b, 28b bei einem Winkel β = 90° in Richtung zur vorderen Tischkante 18a, 28a zumindest abschnittsweise größer wird. Dies hat den Vorteil, dass bei einer Anordnung der Tische 10, 20 in eine wie in Fig. 4 gezeigte untere Ansicht bei dem der Winkel β = 180° ist, nicht nur eine Kollision zwischen den betroffenen Tischecken verhindert wird, sondern ein verbleibender Abstand gewährleistet wird.

In der Fig. 6 ist eine Schnittansicht entlang der Schnittlinie A - A aus Fig. 1 und in der Fig. 7 ein Detail des Drehgelenks des Tischsystems aus Fig. 6 dargestellt. Wie in Fig. 6 zu erkennen ist, sind die Tische 10, 20 höhenverstellbar. Das Gelenk 31 ist aus zwei flachen Gelenkplatten 31a, 31b, die von den Fußteilen 14a, 24a endseitig gebildet werden, ausgebildet. Das Ende des einen Fußteils 14a des ersten Tisches 10 ist halbkreisförmig ausgebildet und greift in eine korrespondierende teilkreisförmige Ausnehmung an dem Ende des anderen Fußteils 24a des zweiten Tisches 20 ein. Entlang der Unterseite der Fußteile 14a, 24a verläuft eine U-förmiges Profil 35, auf dem ein flaches Profil aufgebracht ist.

Wie in Figur 4 (untere Abbildung) gezeigt ist, kragt ein am ersten Fußteile 14a stirnseitiger Gelenksteg 33 mit einer darin ausgebildeten Öffnung 36 über das Flachteil 34 des anderen Fußteils 24a hinaus und ist mit diesem über ein Gelenk drehbeweglich um die Achse 37 verbunden.

Die Erfindung beschränkt sich in ihrer Ausführung nicht auf die vorstehend angegebenen bevorzugten Ausführungsbeispiele, sondern wird durch den Schutzumfang der Ansprüche festgelegt. Dabei ist eine Anzahl von Varianten denkbar, welche von der dargestellten Lösung auch bei grundsätzlich anders gearteten Ausführungen Gebrauch macht, ohne dabei vom Schutzumfang der Ansprüche abzuweichen.

## Patentansprüche

1. Arbeitsplatzsystem (1) aus wenigstens zwei Arbeitsplatzmöbel (10, 20), welche eine Arbeitsfläche (11, 21) bereitstellen, wobei die Arbeitsplatzmöbel (10, 20) mittels eines drehbeweglichen Verbindungsmittels (30) miteinander verbunden sind, wobei jedes Arbeitsplatzmöbel (10, 20) über einen V-förmig ausgebildeten Fuß (14, 24) aus je zwei unter einem Winkel α zueinander orientierten Fußabschnitten (14a, 14b bzw. 24a, 24b) verfügt, wobei die Füße (14, 24) benachbart zum unteren Ende je eines Standbeines (15, 25) angeordnet sind, **dadurch gekennzeichnet, dass** jeweils ein Fußabschnitt (14a, 24a) jedes Fußes (14, 24) einen Verbindungsarm des Verbindungsmittels (30) ausbildet.

2. Arbeitsplatzsystem (1) gemäß Anspruch 1, **dadurch gekennzeichnet, dass** die Arbeitsplatzmöbel (10, 20) Tische darstellen.

3. Arbeitsplatzsystem (1) gemäß Anspruch 2, **dadurch gekennzeichnet, dass** die Tische (10, 20) je ein Tischgestell (12, 22) und/ oder ein Standbein (15, 25) aufweisen, an denen das drehbewegliche Verbindungsmittels (30) angeordnet oder ausgebildet ist.

4. Arbeitsplatzsystem (1) gemäß Anspruch 2 oder 3, **dadurch gekennzeichnet, dass** das drehbewegliche Verbindungsmittels (30) aus wenigstens einem ersten Verbindungsarm (13) des ersten Tisches (10), einem zweiten Verbindungsarm (23) des zweiten Tisches (20) und einem zwischen den beiden Verbindungsarmen (13, 23) angeordneten Drehgelenk (31) besteht.

5. Arbeitsplatzsystem (1) gemäß einem der vorhergehenden Ansprüche, **dadurch gekennzeichnet, dass** das drehbeweglichen Verbindungsmittels (30) am Boden entlang verläuft.

6. Arbeitsplatzsystem (1) gemäß einem der vorhergehenden Ansprüche 2 bis 5, **dadurch gekennzeichnet, dass** wenigstens ein Tisch (10, 20) ein höhenverstellbares Tischgestell (12, 22) aufweist, um die Tischarbeitsplatte (16, 26) dieses Tisches (10, 20) in der Höhe verstellen zu können.

7. Arbeitsplatzsystem (1) gemäß einem der vorhergehenden Ansprüche 2 bis 6, **dadurch gekennzeichnet, dass** die Verbindungsarme (13, 14a, 23, 24a) der Arbeitsplatzmöbel (10, 20) unter einem veränderbaren Winkel β zueinander angeordnet werden können, derart, dass sich dabei der Abstand (A) der Tische gemessen am Ende der Verbindungsarme zueinander derart verändert, dass mit zunehmendem Winkel β in einem Winkelbereich von 90° bis 180° der Abstand (A) bis zu einem Maximalwert vergrößert wird.

8. Arbeitsplatzsystem (1) gemäß einem der vorhergehenden Ansprüche 2 bis 7, **dadurch gekennzeichnet, dass** jeweils diejenigen seitlichen Tischkanten (18b, 28b), welche senkrecht nach oben betrachtet oberhalb des Verbindungselements (30) angeordnet sind, in einem vorderen zur Tischvorderkante (18a, 28a) befindlichen Bereich so verlaufen, dass der Abstand (B1) zwischen den seitlichen Tischkanten (18b, 28b) bei einem Winkel β = 90° in Richtung zur vorderen Tischkante (18a, 28a) zumindest abschnittsweise größer wird.

## Claims

1. Workstation (1) from at least two workstation furniture (10, 20), which provide a working surface (11, 21), wherein the workstation furniture (10, 20) are connected with each other by means of a rotatably connecting means (30), wherein
each workstation furniture (10, 20) is provided with a V-shaped formed foot (14, 24) from respectively two under an angle α to each other orientated foot sections (14a, 14b respectively 24a, 24b), wherein the feet (14, 24) are disposed adjacent to the lower end of respectively a mainstay (15, 25), **characterized in that** respectively a foot section (14a, 24a) of each foot (14, 24) forms a connecting arm of the connecting means (30).

2. Workstation (1) according to claim 1, **characterized in that** the workstation furniture (10, 20) represent tables.

3. Workstation (1) according to claim 2, **characterized in that** the tables (10, 20) each have a table frame (12, 22) and/or a mainstay (15, 25) at which the rotatably connecting means (30) is disposed or formed.

4. Workstation (1) according to claim 2 or 3, **characterized in that** the rotatably connecting means (30) consists of at least a first connecting arm (13) of the first table (10), a second connecting arm (23) of the second table (20) and a rotary joint (31) disposed between the two connecting arms (13, 23),

5. Workstation (1) according to one of the preceding claims, **characterized in that** the rotatably connecting means (30) extends on the floor.

6. Workstation (1) according to one of the preceding claims 2 to 5, **characterized in that** at least one table (10, 20) has a height-adjustable table frame (12, 22) to be able to adjust the table worktop (16, 26) of this table (10, 20) in height

7. Workstation (1) according to one of the preceding claims 2 to 6, **characterized in that** the connecting arms (13, 14a, 23, 24a) of the workstation furniture (10, 20) can be disposed under a changeable angle β to each other such that at the same time the distance (A) of the tables measured at the end of the connecting arms to each other changes such that in an angular range of 90° to 180° having an increasing angle β the distance (A) increases up to a maximum value.

8. Workstation according to one of the preceding claims 2 to 7, **characterized in that** respectively those lateral table edges (18b, 28b), which as viewed perpendicularly upwards are disposed above the connecting means (30), extend in a front region of the table front edge (18a, 28a) such that the distance (B1) between the lateral table edges (18b, 28b) at an angle β = 90° towards the front table edge (18a, 28a) increases at least in sections.

## Revendications

1. Le poste de travail (1) d'au moins deux meubles de poste de travail (10, 20) fournissant une surface de travail (11, 21) dans lequel les meubles de poste de travail (10, 20) sont relié l'un à l'autre d'un moyen de liaison rotatif (30) et chaque meuble de poste de travail (10, 20) est pourvu d'un pied en forme de V (14, 24) chacun comprenant une section de pied (14a, 24a) à partir de deux chacun formant un angle α orienté l'un par rapport à l'autre respectivement dans lesquels les pieds (14a, 24a) sont disposés adjacents à l'extrémité inférieure de la jambe de force **caractérisé en ce que** chacune section de pied (14a, 24a) comprenant une bras de liaison du moyen de liaison (30).

2. Poste de travail (1) selon la revendication 1, **caractérisé en ce que** le mobilier de poste de travail (10, 20) représente des tables.

3. Poste de travail (1) selon la revendication 2, **caractérisé en ce que** les tables (10, 20) comportent chacune un bâti de table (12, 22) et / ou un montant central (15, 25) sur lequel le moyen de liaison rotatif (30) est concerné ou formé.

4. Station de travail (1) selon la revendication 2 ou 3, **caractérisée en ce que** le moyen de liaison rotatif (30) est constitué par au moins un premier bras de liaison (13) de la première table (10), un deuxième bras de liaison (23) de la deuxième table (20) et un joint rotatif (31) entre les deux bras de liaison (13, 23).

5. Poste de travail (1) selon l'une des revendications précédentes, **caractérisé en ce que** le moyen de liaison rotatif (30) s'étend sur le sol.

6. Poste de travail (1) selon la revendication 1, **caractérisé en ce qu'**au moins une table (10, 20) présente un bâti de table réglable (16, 26) pour régler le hauteur de cette table (10, 20).

7. Poste de travail (1) selon la revendication 1, **caractérisé en ce que** les bras de liaison (13, 14a, 23, 24a) du meuble de poste de travail (10, 20) peuvent être disposés sous un angle variable β l'un à l'autre **en ce que** la distance (A) des table à la proximité des bras de liaison augmente en relation du angle de plus en plus dans une gamme entre 90° et 180 jusqu'à une valeur maximale.

8. Poste de travail selon l'une des précédentes revendications dans lequel, les bords latéraux de la table (18b, 28b) qui sont vus perpendiculairement vers le haut, correspondent aux moyens de liaison (30) ci-dessus, s'étendent dans une région entre les bords latéraux de la table (18a, 28a) en ce que la distance (B1) entre les bords latéraux de la table (18b, 28b) augmente en sections avec un angle β = 90 ° par rapport au bord avant de la table (18a, 28a).
